# EUROPÄISCHE PATENTANMELDUNG

(11) **EP 4 786 683 A1**
(43) Veröffentlichungstag der Anmeldung: **05.08.2026**
(21) Anmeldenummer: 25155483.8
(22) Anmeldetag: 03.02.2025
(51) Int. Cl.: E02F 3/34, E02F 9/20, E02F 9/22

(54) **VERFAHREN ZUR SELBSTTÄTIGEN ERKENNUNG EINES LADEVORGANGS FÜR EIN ARBEITSFAHRZEUG**

(71) Anmelder: Deere & Company, Moline, IL 61265 (US)
(72) Erfinder: BROCKE, STEFAN, 68163 Mannheim (DE)
(74) Vertreter: Dehnhardt, Florian Christopher

(57) **Zusammenfassung**

Die Erfindung betrifft ein Verfahren zur selbsttätigen Erkennung eines mittels eines Arbeitsfahrzeugs (12) auszuführenden Ladevorgangs, das eine Ladeeinrichtung (18) zur Aufnahme eines Ladeguts (22) und einen Fahrantrieb (78) mit einer zwischen einem Ladebetriebsmodus und einem Normalbetriebsmodus umschaltbaren Antriebscharakteristik aufweist, wobei von einer Kontrolleinheit (46) in einem ersten Überprüfungsschritt bei Erkennung eines bevorstehenden Ladevorgangs die Antriebscharakteristik des Fahrantriebs (78) vom Normalbetriebsmodus in den Ladebetriebsmodus umgeschaltet wird, und in einem nachfolgenden zweiten Überprüfungsschritt bei Erkennung eines bereits laufenden Ladevorgangs der Ladebetriebsmodus aufrechterhalten oder aber eine nachträgliche Umschaltung vom Normalbetriebsmodus in den Ladebetriebsmodus erfolgt, sofern erkannt wird, dass die Umschaltung im ersten Überprüfungsschritt unterblieben ist.

## Beschreibung

Die Erfindung betrifft ein Verfahren zur selbsttätigen Erkennung eines mittels eines Arbeitsfahrzeugs auszuführenden Ladevorgangs, das eine Ladeeinrichtung zur Aufnahme eines Ladeguts aufweist.

Zur Durchführung von Ladearbeiten vorgesehene bzw. geeignete Arbeitsfahrzeuge sind aus dem land- oder forstwirtschaftlichen Bereich, aber auch dem Baumaschinenbereich in den unterschiedlichsten Ausführungen bekannt. So besteht bei landwirtschaftlichen Traktoren in der Regel die Möglichkeit, eine als Frontlader ausgebildete Ladeeinrichtung mit einem Ladewerkzeug zur Aufnahme eines Ladeguts sowie einem hydraulisch verstellbaren Ladergestänge zum Verschwenken sowie zum Anheben bzw. Absenken des Ladewerkzeugs im Frontbereich des landwirtschaftlichen Traktors als Zusatzgerät anzubringen.

Derartige Frontlader dienen dem Verladen unter anderem von schüttfähigem oder stängelartigem Ladegut mittels eines als Schaufel oder Ladegabel ausgebildeten Ladewerkzeugs, das sich an einem freien Ende des Frontladers bzw. einer von diesem umfassten Laderschwinge befindet. Das Ladewerkzeug lässt sich hierbei durch Betätigung hydraulischer Stelleinrichtungen, die Bestandteil des Ladergestänges sind, in seiner Höhe gegenüber dem Erdboden sowie seiner Neigung um eine quer zur Längserstreckung des landwirtschaftlichen Traktors verlaufende Schwenkachse verstellen, sodass ein gezieltes Eintauchen des Ladewerkzeugs in einen Ladegutvorrat zum Zwecke der Aufnahme von Ladegut ermöglicht wird.

Die effiziente Aufnahme des Ladeguts mittels des Ladewerkzeugs aus dem Ladegutvorrat stellt aufgrund der erforderlichen Koordination zwischen der Steuerung der Fahrtbewegung des landwirtschaftlichen Traktors, also dem Manövrieren des landwirtschaftlichen Traktors, und der durch entsprechende Ansteuerung des hydraulisch verstellbaren Ladergestänges auszuführenden Ladebewegung von Laderschwinge und Ladewerkzeug erhöhte Anforderungen an den Bediener.

Angesichts dessen ist es Aufgabe der vorliegenden Erfindung, ein Verfahren der eingangs genannten Art dahingehend anzugeben, dass dieses einen Bediener bei der Durchführung eines Ladevorgangs unterstützt.

Diese Aufgabe wird durch ein Verfahren zur selbsttätigen Erkennung eines mittels eines Arbeitsfahrzeugs auszuführenden Ladevorgangs mit den Merkmalen des Patentanspruchs 1 gelöst.

Bei dem erfindungsgemäßen Verfahren zur selbsttätigen Erkennung eines mittels eines Arbeitsfahrzeugs auszuführenden Ladevorgangs, das eine Ladeeinrichtung zur Aufnahme eines Ladeguts und einen Fahrantrieb mit einer zwischen einem Ladebetriebsmodus und einem Normalbetriebsmodus umschaltbaren Antriebscharakteristik aufweist, ist vorgesehen, dass von einer Kontrolleinheit in einem ersten Überprüfungsschritt bei Erkennung eines bevorstehenden Ladevorgangs die Antriebscharakteristik des Fahrantriebs vom Normalbetriebsmodus in den Ladebetriebsmodus umgeschaltet wird, und in einem nachfolgenden zweiten Überprüfungsschritt bei Erkennung eines bereits laufenden Ladevorgangs der Ladebetriebsmodus aufrechterhalten oder aber eine nachträgliche Umschaltung vom Normalbetriebsmodus in den Ladebetriebsmodus erfolgt, sofern erkannt wird, dass die Umschaltung im ersten Überprüfungsschritt unterblieben ist.

Aufgrund des Vorhandenseins zweier aufeinanderfolgender Überprüfungsschritte ist eine redundante und damit besonders zuverlässige Ladevorgangserkennung als Grundlage für eine an den Erfordernissen eines Ladevorgangs orientierte fahrerunabhängige Anpassung der Antriebscharakteristik des Fahrantriebs und damit des Fahrverhaltens des Arbeitsfahrzeugs gewährleistet.

Das zur Durchführung des Ladevorgangs vorgesehene Arbeitsfahrzeug kann von beliebiger Bauart sein. Insbesondere kann es sich um ein Arbeitsfahrzeug aus dem land- oder forstwirtschaftlichen Bereich, aber auch aus dem Baumaschinenbereich handeln. Beispielhaft seien hier Teleskoplader, landwirtschaftliche Traktoren mit daran angebrachtem Frontlader, Schaufellader oder dergleichen erwähnt.

Vorteilhafte Weiterbildungen des erfindungsgemäßen Verfahrens zur selbsttätigen Erkennung eines mittels eines Arbeitsfahrzeugs auszuführenden Ladevorgangs gehen aus den Unteransprüchen hervor.

Je nach Art des Arbeitsfahrzeugs kann der Fahrantrieb einen Antriebsmotor in Gestalt eines Elektro- und/oder Verbrennungsmotors wie auch ein dem Antriebsmotor nachgeschaltetes, mit angetriebenen Rädern des Arbeitsfahrzeugs in Verbindung stehendes Getriebe mit veränderbarem Übersetzungsverhältnis aufweisen, wobei die Anpassung der Antriebscharakteristik des Fahrantriebs durch Modifikation eines zur Motor- bzw. Getriebesteuerung vorgesehenen Steuerungsalgorithmus erfolgt, der die über zugehörige Fahrbedienelemente fahrerseitig vorgegebenen Fahrbefehle, beispielsweise in Form entsprechender Fahrtgeschwindigkeitsvorgaben, in damit korrespondierende Antriebs- bzw. Getriebesteuerbefehle umsetzt.

Insbesondere ist es denkbar, dass der Fahrantrieb ein als IVT-Getriebe (IVT - Infinitely Variable Transmission) ausgebildetes Getriebe mit stufenlos veränderbarem Übersetzungsverhältnis umfasst, wobei die Antriebscharakteristik maßgeblich durch eine aufgrund von Motorlast, Motordrehzahl sowie fahrerseitigen Fahrtgeschwindigkeitsvorgaben einzustellende Getriebeübersetzung bestimmt wird. Durch entsprechende Parametrisierung lässt sich der zur Motor- bzw. Getriebesteuerung vorgesehene Steuerungsalgorithmus im Ladebetriebsmodus daher an die besonderen Erfordernisse eines mit der jeweiligen Ladeeinrichtung durchzuführenden Ladevorgangs dahingehend anpassen, dass sich der Ladebetriebsmodus gegenüber dem Normalbetriebsmodus unter anderem hinsichtlich der Erzielung eines möglichst agilen Fahr- und Verzögerungsverhaltens im Bereich von für die Durchführung von Ladearbeiten typischen Fahrtgeschwindigkeiten, aber auch der Vermeidung eines übermäßigen Radschlupfs bzw. Motordrehzahlabfalls auszeichnet. Der zugehörige Steuerungsalgorithmus wird hierbei im Sinne der Erzielung eines effizienten (energiesparenden) und den Bediener bei der Durchführung des Ladevorgangs unterstützenden Fahrverhaltens des Arbeitsfahrzeugs optimiert.

Vorzugsweise werden von der Kontrolleinheit zur Erkennung eines bevorstehenden Ladevorgangs Informationen hinsichtlich Position und Bewegungsbahn einer von der Ladeeinrichtung umfassten Laderschwinge und/oder eines Ladewerkzeugs, einer momentanen Fortbewegungsgeschwindigkeit bzw. Fortbewegungsrichtung des Arbeitsfahrzeugs, einer aktuellen Motordrehzahl eines von dem Fahrantrieb umfassten Antriebsmotors bzw. eines aktuellen Übersetzungsverhältnisses eines mit angetriebenen Rädern des Arbeitsfahrzeugs in Verbindung stehenden Getriebes, und/oder eines Betätigungszustands eines Bedienhebels zur manuellen Steuerung der Ladeeinrichtung ausgewertet.

Die vorgenannten Informationen erlauben einen Rückschluss dahingehend, ob mit der Durchführung eines Ladevorgangs absehbar zu rechnen ist. So gehören zu den typischen Anzeichen vorbereitende bzw. einleitende Maßnahmen wie zum Beispiel das Verbringen von Laderschwinge und/oder Ladwerkzeug in eine zum Eintauchen in einen Ladegutvorrat geeignete Position in Verbindung mit einer damit korrespondierenden fahrerseitigen Betätigung des Bedienhebels, eine Fortbewegungsgeschwindigkeit im Bereich einiger weniger Kilometer pro Stunde bzw. eine dementsprechende Motordrehzahl-Übersetzungsverhältnis-Kombination von Antriebsmotor und Getriebe.

Des Weiteren ist es möglich, dass von der Kontrolleinheit zur Erkennung eines bereits laufenden Ladevorgangs Informationen hinsichtlich Position und Bewegungsbahn einer von der Ladeeinrichtung umfassten Laderschwinge und/oder eines Ladewerkzeugs, an einem Ladergestänge der Ladeeinrichtung auftretende Betätigungskräfte, einer momentanen Fortbewegungsgeschwindigkeit bzw. Fortbewegungsrichtung des Arbeitsfahrzeugs, einer aktuellen Motordrehzahl und/oder Motorlast eines von dem Fahrantrieb umfassten Antriebsmotors bzw. eines aktuellen Übersetzungsverhältnisses eines mit angetriebenen Rädern des Arbeitsfahrzeugs in Verbindung stehenden Getriebes, eines Betätigungszustands eines Bedienhebels zur manuellen Steuerung der Ladeeinrichtung, und/oder eines an angetriebenen Rädern des Arbeitsfahrzeugs auftretenden Radschlupfs ausgewertet werden. Neben den bereits erwähnten Informationen lassen insbesondere die am Ladergestänge auftretenden Betätigungskräfte, die Motorlast wie auch der Radschlupf einen verlässlichen Rückschluss auf lastbedingte Einflüsse, wie sie bei der Durchführung eines Ladevorgangs auftreten, zu. Beispielhaft sei hier eine Zunahme des Radschlupfs an den angetriebenen Rädern des Arbeitsfahrzeugs aufgrund eines beim Eintauchen des Ladewerkzeugs in den Ladegutvorrat entgegengesetzten Fahrtwiderstands genannt. Die dabei am Ladergestänge auftretenden Betätigungskräfte lassen sich ferner durch sensorische Erfassung und Auswertung der Druckverhältnisse in zur Verstellung von Laderschwinge bzw. Ladewerkzeug vorgesehenen hydraulischen Stelleinrichtungen ableiten.

Des Weiteren können von der Kontrolleinheit zur Erkennung eines bevorstehenden und/oder eines bereits laufenden Ladevorgangs zusätzlich Informationen eines Bilderfassungssystems zur Ladegutidentifikation ausgewertet werden. Bei dem Bilderfassungssystem zur Ladegutidentifikation kann es sich beispielsweise um ein im Frontbereich des Arbeitsfahrzeugs bzw. ein an der Ladeeinrichtung angebrachtes Kamerasystem handeln, das einen in Ladegutaufnahmerichtung orientierten optischen Erfassungsbereich aufweist. Das Bilderfassungssystem zur Ladegutidentifikation umfasst eine Bildverarbeitungseinrichtung, mittels derer eine gezielte Annäherung des Ladewerkzeugs an einen Ladegutvorrat bzw. ein Eintauchen des Ladewerkzeugs in den Ladegutvorrat erkannt werden kann, woraus sich ein weiterer Hinweis auf eine (beabsichtigte) Ausführung entsprechender Ladearbeiten ergibt.

Der Ladebetriebsmodus kann von der Kontrolleinheit solange aufrechterhalten werden, wie ein bereits laufender Ladevorgang im zweiten Überprüfungsschritt erkannt wird. Ist dies nicht länger der Fall, so erfolgt eine unmittelbare Umschaltung vom Ladebetriebsmodus in den Normalbetriebsmodus.

Andererseits kann die Umschaltung vom Ladebetriebsmodus in den Normalbetriebsmodus in einem dritten Überprüfungsschritt auch unter dem Vorbehalt einer von der Kontrolleinheit erkannten Beendigung des Ladevorgangs erfolgen. Zur Erkennung eines beendeten Ladevorgangs können von der Kontrolleinheit Informationen hinsichtlich Position und Bewegungsbahn einer von der Ladeeinrichtung umfassten Laderschwinge und/oder eines Ladewerkzeugs, an einem Ladergestänge der Ladeeinrichtung auftretende Betätigungskräfte, einer momentanen Fortbewegungsgeschwindigkeit bzw. Fortbewegungsrichtung des Arbeitsfahrzeugs, einer aktuellen Motordrehzahl und/oder Motorlast eines von dem Fahrantrieb umfassten Antriebsmotors bzw. eines aktuellen
Übersetzungsverhältnisses eines mit angetriebenen Rädern des Arbeitsfahrzeugs in Verbindung stehenden Getriebes, eines Betätigungszustands eines Bedienhebels zur manuellen Steuerung der Ladeeinrichtung, und/oder eines an angetriebenen Rädern des Arbeitsfahrzeugs auftretenden Radschlupfs ausgewertet werden. Typische Anzeichen für die Beendigung der Ladearbeiten sind unter anderem eine Überführung von Laderschwinge und/oder Ladewerkzeug in eine für die Straßenfahrt vorgesehene angehobene Stellung bei gleichzeitiger Rückwärtsfahrt, aber auch eine länger anhaltende Neutralstellung bzw. ausbleibende fahrerseitige Betätigung des Bedienhebels.

Die in den zuvor erwähnten Überprüfungsschritten ausgewerteten Informationen liegen in Gestalt entsprechender Daten an einem CAN-Bus des Arbeitsfahrzeugs an, wobei die Kontrolleinheit diese hinsichtlich von für den jeweiligen Status des Ladevorgangs auftretender Charakteristika bewertet. Insofern kann die Bewertung auf Grundlage eines zuvor (empirisch) eingelernten Modells erfolgen, das in einer mit der Kontrolleinheit in Verbindung stehenden Speichereinheit oder in einer Datencloud hinterlegt ist, auf die die Kontrolleinheit über eine Drahtlosschnittstelle Zugriff hat.

Weiterhin besteht die Möglichkeit, dass der Betätigungszustand des Bedienhebels von einer Einrichtung zur Handerkennung abgleitet wird. Die Einrichtung zur Handerkennung ist ausgebildet, ein vollständiges Umgreifen des Bedienhebels mit der Hand zu detektieren. Dies kann unter Verwendung elektromechanischer Mittel, beispielsweise in Gestalt einer in einem Griffbereich des Bedienhebels angeordneten Handklappe, die beim Umgreifen des Griffbereichs unter Betätigung eines elektrischen Schalters zur Seite hin weggeschwenkt wird, oder aber durch sensorische Erfassung einer im Griffbereich beim Umfassen mit der Hand verursachten Änderung der Dieelektrizitätskonstanten bzw. einer damit einhergehenden Kapazitätsänderung. Der Bedienhebel bleibt für die Dauer der Durchführung des Ladevorgangs vollständig umgriffen, was umgekehrt einen verlässlichen Rückschluss auf eine Beendigung der Ladearbeiten zulässt, sobald dies nicht länger der Fall ist.

Das erfindungsgemäße Verfahren zur selbsttätigen Erkennung eines mittels eines Arbeitsfahrzeugs auszuführenden Ladevorgangs wird im Folgenden anhand der beigefügten Zeichnungen näher erläutert. Dabei zeigen:
- Fig. 1: ein als Blockdiagramm veranschaulichtes Ausführungsbeispiel des erfindungsgemäßen Verfahrens zur selbsttätigen Erkennung eines mittels eines Arbeitsfahrzeugs auszuführenden Ladevorgangs, und
- Fig. 2: eine beispielhafte Ausführungsform einer Anordnung zur Ausführung des erfindungsgemäßen Verfahrens gemäß Fig. 1.

Fig. 1 zeigt ein als Blockdiagramm veranschaulichtes Ausführungsbeispiel des erfindungsgemäßen Verfahrens zur selbsttätigen Erkennung eines mittels eines Arbeitsfahrzeugs auszuführenden Ladevorgangs, wobei dieses nachfolgend unter Bezugnahme auf die zu dessen Durchführung vorgesehene Anordnung gemäß Fig. 2 beschrieben werden soll.

Ausgehend von Fig. 2 ist die Anordnung 10 Bestandteil eines Arbeitsfahrzeugs 12 in Gestalt eines landwirtschaftlichen Traktors 14 mit einer als Frontlader 16 ausgebildeten Ladeeinrichtung 18, die ein Ladewerkzeug 20 zur Aufnahme eines Ladeguts 22 sowie ein hydraulisch verstellbares Ladergestänge 24 zum Verschwenken sowie zum Anheben bzw. Absenken des Ladewerkzeugs 20 aufweist. Der Frontlader 16 ist hierbei im Frontbereich 26 des landwirtschaftlichen Traktors 14 als abnehmbares Zusatzgerät angebracht.

Genauer gesagt dient der Frontlader 16 dem Verladen unter anderem von schüttfähigem oder stängelartigem Ladegut 22 mittels eines vorliegend als Schaufel 28 (oder auch als Ladegabel) ausgebildeten Ladewerkzeugs 20, das sich an einem freien Ende 30 des Frontladers 16 bzw. einer von diesem umfassten Laderschwinge 32 befindet. Das Ladewerkzeug 20 lässt sich durch Betätigung erster und zweiter hydraulischer Stelleinrichtungen 34, 36, die Bestandteil des Ladergestänges 24 sind, in seiner Höhe gegenüber dem Erdboden 38 sowie seiner Neigung um eine quer zur Längserstreckung 40 des landwirtschaftlichen Traktors 14 verlaufende Schwenkachse 42 verstellen, sodass ein gezieltes Eintauchen des Ladewerkzeugs 20 in einen Ladegutvorrat 44 zum Zwecke der Aufnahme von Ladegut 22 ermöglicht wird.

Bei dem Ladegut 22 handelt es sich um Güter wie Stroh, Heu, Silage, Mist, Getreide, Mais, Kies, Sand, Erde oder dergleichen.

Es sei angemerkt, dass das zur Durchführung des Ladevorgangs vorgesehene Arbeitsfahrzeug 12 nicht unbedingt als landwirtschaftlicher Traktor 14 ausgebildet sein muss, vielmehr kann es sich um ein beliebiges Arbeitsfahrzeug 12 aus dem land- oder forstwirtschaftlichen Bereich, aber auch aus dem Baumaschinenbereich handeln. Beispielhaft seien hier Teleskoplader, Schaufellader oder dergleichen erwähnt.

Entsprechend Fig. 2 umfasst die Anordnung 10 eine mikroprozessorgesteuerte Kontrolleinheit 46, die über einen CAN-Bus 48 mit mehreren Raddrehzahlsensoren 50 in Verbindung steht, die der Bereitstellung von Daten hinsichtlich der an zugehörigen Vorder- und Hinterrädern 52, 54 des landwirtschaftlichen Traktors 14 auftretenden Raddrehzahlen dienen.

Des Weiteren kommuniziert die Kontrolleinheit 46 über den CAN-Bus 48 mit einer als berührungsempfindliches Display 56 ausgebildeten Nutzerschnittstelle 58 sowie einer Speichereinheit 60 bzw. über eine Drahtlosschnittstelle 62a, 62b mit einer Datencloud 64.

Die Bedienung des Frontladers 16 erfolgt mittels eines als Joystick ausgebildeten Bedienhebels 66, der ebenfalls über den CAN-Bus 48 mit der Kontrolleinheit 46 zur Auswertung einer an dem Bedienhebel 66 sensorisch erfassten Auslenkung verbunden ist, wobei die erste hydraulische Stelleinrichtung 34 zum Heben und Senken der Laderschwinge 32 bzw. die zweite hydraulische Stelleinrichtung 36 zum Neigen des Ladewerkzeugs 20 um dessen Schwenkachse 42 nach Maßgabe der sensorisch erfassten Auslenkung ansteuerbar ist.

Um eine unbeabsichtigte Betätigung des Frontladers 16 auszuschließen, ist der Bedienhebel 66 mit einer Einrichtung zur Handerkennung 68 ausgestattet. Die Einrichtung zur Handerkennung 68 ist ausgebildet, ein vollständiges Umgreifen des Bedienhebels 66 mit der Hand zu detektieren. Beispielsgemäß erfolgt dies unter Verwendung elektromechanischer Mittel in Gestalt einer in einem Griffbereich des Bedienhebels 66 angeordneten Handklappe 70, die beim Umgreifen des Griffbereichs unter Betätigung eines elektrischen Schalters (nicht gezeigt) zur Seite hin weggeschwenkt wird, alternativ durch sensorische Erfassung einer im Griffbereich beim Umfassen mit der Hand verursachten Änderung der Dieelektrizitätskonstanten bzw. einer damit einhergehenden Kapazitätsänderung.

Weiterhin ist ein Bilderfassungssystem zur Ladegutidentifikation 72 vorgesehen. Bei dem Bilderfassungssystem zur Ladegutidentifikation 72 handelt es sich um ein im Frontbereich 26 des landwirtschaftlichen Traktors 14 bzw. ein am Frontlader 16 angebrachtes Kamerasystem 74, das einen in Ladegutaufnahmerichtung orientierten optischen Erfassungsbereich 76 aufweist. Das Bilderfassungssystem zur Ladegutidentifikation 72 umfasst eine (nicht gezeigte) Bildverarbeitungseinrichtung, mittels derer eine gezielte Annäherung des Ladewerkzeugs 20 an den Ladegutvorrat 44 bzw. ein Eintauchen des Ladewerkzeugs 20 in den Ladegutvorrat 44 erkannt und als entsprechender Ladezustandshinweis ausgegeben wird.

Ein von dem landwirtschaftlichen Traktor 14 umfasster Fahrantrieb 78 weist einen Antriebsmotor 80 in Gestalt eines Elektro- und/oder Verbrennungsmotors sowie ein dem Antriebsmotor 80 nachgeschaltetes, mit den Hinterrädern 54 des landwirtschaftlichen Traktors 14 in Verbindung stehendes Getriebe 82, vorliegend ein IVT-Getriebe (IVT - Infinitely Variable Transmission) mit stufenlos veränderbarem Übersetzungsverhältnis, auf. Ein Antriebsmanagementsystem 84 ermöglicht es der Kontrolleinheit 46, eine Anpassung der Antriebscharakteristik des Fahrantriebs 78 durch Modifikation eines zur Motor- bzw. Getriebesteuerung vorgesehenen Steuerungsalgorithmus vorzunehmen, der die über zugehörige Fahrbedienelemente 86 fahrerseitig vorgegebenen Fahrbefehle, beispielsweise in Form entsprechender Fahrtgeschwindigkeitsvorgaben an einem Fahrpedal oder Fahrbedienhebel, in damit korrespondierende Antriebs- bzw. Getriebesteuerbefehle umsetzt.

Vorliegend lässt sich die Antriebscharakteristik des Fahrantriebs 78 auf Veranlassung der Kontrolleinheit 46 zwischen einem Ladebetriebsmodus und einem Normalbetriebsmodus umschalten. Die Antriebscharakteristik des Fahrantriebs 78 wird maßgeblich durch eine aufgrund von Motorlast, Motordrehzahl sowie fahrerseitigen Fahrtgeschwindigkeitsvorgaben einzustellende Getriebeübersetzung bestimmt. Durch entsprechende Parametrisierung wird der zur Motor- bzw. Getriebesteuerung vorgesehene Steuerungsalgorithmus daher dahingehend an die besonderen Erfordernisse eines mit dem Frontlader 16 durchzuführenden Ladevorgangs angepasst, als sich der Ladebetriebsmodus gegenüber dem Normalbetriebsmodus unter anderem hinsichtlich der Erzielung eines möglichst agilen Fahr- und Verzögerungsverhaltens im Bereich von für die Durchführung von Ladearbeiten typischen Fahrtgeschwindigkeiten, aber auch der Vermeidung eines übermäßigen Radschlupfs bzw. Motordrehzahlabfalls auszeichnet. Der zugehörige Steuerungsalgorithmus wird zugleich im Sinne der Erzielung eines effizienten (energiesparenden) und den Bediener bei der Durchführung des Ladevorgangs unterstützenden Fahrverhaltens des landwirtschaftlichen Traktors 14 optimiert.

Eine Rückmeldung hinsichtlich des aktuellen Betätigungszustands des Frontladers 16 an die Kontrolleinheit 46 erfolgt ausgehend von Daten, die von einer dem Frontlader 16 zugeordneten Sensoranordnung 88 zur Erfassung der Druckverhältnisse in den beiden hydraulischen Stelleinrichtungen 34, 36 sowie der momentanen Stellung bzw. Bewegung von Laderschwinge 32 und Ladewerkzeug 20 bereitgestellt werden.

Gemäß Fig. 1 wird das von der Kontrolleinheit 46 durchgeführte und als entsprechender Programmcode in der Speichereinheit 60 abgelegte Verfahren in einem Startschritt 100 vom Bediener durch Aufrufen der entsprechenden Assistenzfunktion über die Nutzerschnittstelle 58 in einem ersten Nebenschritt 102 im Normalbetriebsmodus gestartet ("Reset").

Gleichzeitig werden von der Kontrolleinheit 46 in einem zweiten Nebenschritt 104 durch Auswertung der am CAN-Bus 48 anliegenden Daten Informationen hinsichtlich
- Position (Unterschritt 104-A) und Bewegungsbahn (Unterschritt 104-B) der von dem Frontlader 16 umfassten Laderschwinge 32 und/oder des Ladewerkzeugs 20 aus der mittels der Sensoranordnung 88 erfassten momentanen Stellung bzw. Bewegung von Laderschwinge 32 und Ladewerkzeug 20,
- von am Ladergestänge 24 des Frontladers 16 auftretenden Betätigungskräften (Unterschritt 104-C) ausgehend von den mittels der Sensoranordnung 88 erfassten und ausgewerteten Druckverhältnissen in den hydraulischen Stelleinrichtungen 34, 36,
- einer momentanen Fortbewegungsgeschwindigkeit (Unterschritt 104-D) und Fortbewegungsrichtung (Unterschritt 104-E) des landwirtschaftlichen Traktors 14 durch Auswertung der mittels der Raddrehzahlsensoren 50 erfassten Raddrehzahlen,
- einer momentanen Motordrehzahl (Unterschritt 104-F) und/oder Motorlast (Unterschritt 104-G) des Antriebsmotors 80 bzw. eines momentanen Übersetzungsverhältnisses (Unterschritt 104-H) des Getriebes 82 durch Auslesen des zur Motor- bzw. Getriebesteuerung vorgesehenen Steuerungsalgorithmus,
- des von dem Bilderfassungssystem zur Ladegutidentifikation 72 ausgegebenen Ladezustandshinweises (Unterschritt 104-I),
- eines von der Einrichtung zur Handerkennung 68 ermittelten Betätigungszustands (Unterschritt 104-J) des Bedienhebels 66, und/oder
- eines an den angetriebenen Hinterrädern 54 des landwirtschaftlichen Traktors 14 auftretenden Radschlupfs (Unterschritt 104-K) durch Auswertung der mittels der Raddrehzahlsensoren 50 erfassten Raddrehzahlen durch Vergleich zwischen den angetriebenen Hinterrädern 54 und den vorliegend nicht angetriebenen Vorderrädern 52.
abgeleitet und am CAN-Bus 48 in Form damit korrespondierender Daten bereitgestellt.

Auf die im ersten Nebenschritt 102 am CAN-Bus 48 bereitgestellten Daten wird von der Kontrolleinheit 46 in mehreren aufeinanderfolgenden Überprüfungsschritten in teils unterschiedlichem Umfang zurückgegriffen, mit dem Ziel, eine Entscheidung dahingehend zu treffen, ob zur entsprechenden Anpassung der Antriebscharakteristik des Fahrantriebs 78 eine Umschaltung vom Normalbetriebsmodus in den Ladebetriebsmodus (und umgekehrt) erforderlich ist.

Zunächst werden in einem auf den Startschritt 100 folgenden ersten Überprüfungsschritt 106 von der Kontrolleinheit 46 zur Erkennung eines bevorstehenden Ladevorgangs die im zweiten Nebenschritt 104 ermittelten Informationen in den Unterschritten 104-A, 104-B, 104-D, 104-E, 104-F, 104-H, 104-J hinsichtlich Position und Bewegungsbahn der Laderschwinge 32 und/oder des Ladewerkzeugs 20, der momentanen Fortbewegungsgeschwindigkeit bzw. Fortbewegungsrichtung des landwirtschaftlichen Traktors 14, der momentanen Motordrehzahl des Antriebsmotors 80 bzw. des momentanen Übersetzungsverhältnisses des Getriebes 82, und/oder des Betätigungszustands des Bedienhebels 66 ausgewertet.

Die vorgenannten Informationen erlauben einen Rückschluss dahingehend, ob mit der Durchführung eines Ladevorgangs absehbar zu rechnen ist. So gehören zu den typischen Anzeichen vorbereitende bzw. einleitende Maßnahmen wie zum Beispiel das Verbringen von Laderschwinge 32 und/oder Ladwerkzeug 20 in eine zum Eintauchen in den Ladegutvorrat 44 geeignete Position in Verbindung mit einer damit korrespondierenden fahrerseitigen Betätigung des Bedienhebels 66 , eine Fortbewegungsgeschwindigkeit im Bereich einiger weniger Kilometer pro Stunde bzw. eine dementsprechende Motordrehzahl-Übersetzungsverhältnis-Kombination von Antriebsmotor 80 und Getriebe 82.

Ergibt sich im ersten Überprüfungsschritt 106, dass mit hinreichender Wahrscheinlichkeit mit der Durchführung eines Ladevorgangs zu rechnen ist, so wird die Antriebscharakteristik des Fahrantriebs 78 von der Kontrolleinheit 46 in einem dritten Nebenschritt 108 vom Normalbetriebsmodus in den Ladebetriebsmodus umgeschaltet, andernfalls wird mit dem ersten Nebenschritt 102 unter Beibehaltung des Normalbetriebsmodus fortgefahren.

Auf den ersten Überprüfungsschritt 106 folgt ein zweiter Überprüfungsschritt 110, im dem von der Kontrolleinheit 46 zur Erkennung eines bereits laufenden Ladevorgangs die im zweiten Nebenschritt 104 ermittelten Informationen in den Unterschritten 104-A, 104-B, 104-C, 104-D, 104-E, 104-F, 104-G, 104-H, 104-I, 104-J, 104-K hinsichtlich Position und Bewegungsbahn der Laderschwinge 32 und/oder des Ladewerkzeugs 20, der am Ladergestänge 24 auftretenden Betätigungskräfte, der momentanen Fortbewegungsgeschwindigkeit bzw. Fortbewegungsrichtung des landwirtschaftlichen Traktors 14, der aktuellen Motordrehzahl und/oder Motorlast des Antriebsmotors 80 bzw. des aktuellen Übersetzungsverhältnisses des Getriebes 82, des Betätigungszustands des Bedienhebels 66, und/oder eines an den angetriebenen Hinterrädern 54 des landwirtschaftlichen Traktors 14 auftretenden Radschlupfs ausgewertet werden.

Neben den bereits im Zusammenhang mit dem ersten Überprüfungsschritt 106 erwähnten Informationen, lassen insbesondere die am Ladergestänge 24 auftretenden Betätigungskräfte, die Motorlast wie auch der Radschlupf einen verlässlichen Rückschluss auf lastbedingte Einflüsse, wie sie bei der Durchführung eines Ladevorgangs auftreten, zu. Beispielhaft sei hier eine Zunahme des Radschlupfs an den angetriebenen Hinterrädern 54 des landwirtschaftlichen Traktors 14 aufgrund eines beim Eintauchen des Ladewerkzeugs 20 in den Ladegutvorrat 44 entgegengesetzten Fahrtwiderstands genannt.

Ergibt sich im zweiten Überprüfungsschritt 110 die momentane Durchführung eines Ladevorgangs, so wird von der Kontrolleinheit 46 überprüft, ob sich der Fahrantrieb 78 bereits im Ladebetriebsmodus befindet. Sollte dies nicht zutreffen, erfolgt im dritten Nebenschritt 108 eine Umschaltung vom Normalbetriebsmodus in den Ladebetriebsmodus. Andernfalls wird auch hier mit dem ersten Nebenschritt 102 unter Beibehaltung des Normalbetriebsmodus fortgefahren.

Zusätzlich werden von der Kontrolleinheit 46 im ersten und zweiten Überprüfungsschritt 106, 110 die seitens des Bilderfassungssystems zur Ladegutidentifikation 72 bereitgestellten Informationen ausgewertet. Aus diesen ergibt sich ein weiterer Hinweis auf eine (beabsichtigte) Ausführung entsprechender Ladearbeiten.

Auf den zweiten Überprüfungsschritt 110 folgt ein dritter Überprüfungsschritt 112. In diesem wird von der Kontrolleinheit 46 überprüft, ob der Ladevorgang nicht länger durchgeführt wird und daher der Fahrantrieb 78 im ersten Nebenschritt 102 in den Normalbetriebsmodus zurückzuversetzen ist. Somit erfolgt die Umschaltung vom Ladebetriebsmodus in den Normalbetriebsmodus im dritten Überprüfungsschritt 112 unter dem Vorbehalt einer von der Kontrolleinheit 46 erkannten Beendigung des Ladevorgangs. Zur Erkennung eines beendeten Ladevorgangs werden von der Kontrolleinheit 46 die im zweiten Nebenschritt 104 ermittelten Informationen in den Unterschritten 104-A, 104-B, 104-C, 104-D, 104-E, 104-F, 104-G, 104-H, 104-I, 104-J, 104-K hinsichtlich Position und Bewegungsbahn der Laderschwinge 32 und/oder des Ladewerkzeugs 20, der am Ladergestänge 24 auftretenden Betätigungskräfte, der momentanen Fortbewegungsgeschwindigkeit bzw.

Fortbewegungsrichtung des landwirtschaftlichen Traktors 14, der aktuellen Motordrehzahl und/oder Motorlast des Antriebsmotors 80 bzw. des aktuellen Übersetzungsverhältnisses des Getriebes 82, des Betätigungszustands des Bedienhebels 66, und/oder eines an den angetriebenen Hinterrädern 54 des landwirtschaftlichen Traktors 14 auftretenden Radschlupfs ausgewertet.

Typische Anzeichen für den Abschluss der Ladearbeiten sind unter anderem eine Überführung von Laderschwinge 32 und/oder Ladewerkzeug 20 in eine für die Straßenfahrt vorgesehene angehobene Stellung bei gleichzeitiger Rückwärtsfahrt, aber auch eine länger anhaltende Neutralstellung bzw. ausbleibende fahrerseitige Betätigung des Bedienhebels 66.

Anschließend wird das erfindungsgemäße Verfahren in einem Schlussschritt 114 beendet oder kehrt zum ersten Überprüfungsschritt 106 zurück, um erneut durchlaufen zu werden.

Der dritte Überprüfungsschritt 112 ist optional und kann dadurch ersetzt werden, dass der Ladebetriebsmodus von der Kontrolleinheit 46 solange aufrechterhalten wird, wie ein bereits laufender Ladevorgang im zweiten Überprüfungsschritt 110 erkannt wird. Ist dies nicht länger der Fall, so erfolgt ausgehend vom ersten Überprüfungsschritt 106 durch Ausführung des ersten Nebenschritts 102 eine unmittelbare Umschaltung vom Ladebetriebsmodus in den Normalbetriebsmodus.

Zur Vorhersage eines bevorstehenden wie auch zur Erkennung eines bereits laufenden bzw. beendeten Ladevorgangs werden die im zweiten Nebenschritt 104 ermittelten Informationen in den Unterschritten 104-A bis 104-K in Form der insofern am CAN-Bus 48 bereitgestellten Daten von der Kontrolleinheit 46 hinsichtlich von für den jeweiligen Status des Ladevorgangs auftretender Charakteristika bewertet. Die Bewertung erfolgt auf Grundlage eines zuvor (empirisch) eingelernten Modells, das in der mit der Kontrolleinheit 46 in Verbindung stehenden Speichereinheit 60 oder in der Datencloud 64 hinterlegt ist, auf die die Kontrolleinheit 46 über die Drahtlosschnittstelle 62a, 62b Zugriff hat.

Zusammenfassend ist also vorgesehen, dass von einer Kontrolleinheit 46 im ersten Überprüfungsschritt 106 bei Erkennung eines bevorstehenden Ladevorgangs die Antriebscharakteristik des Fahrantriebs 78 vom Normalbetriebsmodus in den Ladebetriebsmodus umgeschaltet wird, und im nachfolgenden zweiten Überprüfungsschritt 110 bei Erkennung eines bereits laufenden Ladevorgangs der Ladebetriebsmodus aufrechterhalten oder aber eine nachträgliche Umschaltung vom Normalbetriebsmodus in den Ladebetriebsmodus erfolgt, sofern erkannt wird, dass die Umschaltung im ersten Überprüfungsschritt 106 unterblieben ist.

Aufgrund des Vorhandenseins der aufeinanderfolgenden ersten und zweiten Überprüfungsschritte 106, 110 ist eine redundante und damit besonders zuverlässige Ladevorgangserkennung als Grundlage für eine an den Erfordernissen eines Ladevorgangs orientierte fahrerunabhängige Anpassung der Antriebscharakteristik des Fahrantriebs 78 und damit des Fahrverhaltens des landwirtschaftlichen Traktors 14 gewährleistet.

## Patentansprüche

1. Verfahren zur selbsttätigen Erkennung eines mittels eines Arbeitsfahrzeugs auszuführenden Ladevorgangs, das eine Ladeeinrichtung (18) zur Aufnahme eines Ladeguts (22) und einen Fahrantrieb (78) mit einer zwischen einem Ladebetriebsmodus und einem Normalbetriebsmodus umschaltbaren Antriebscharakteristik aufweist, wobei von einer Kontrolleinheit (46) in einem ersten Überprüfungsschritt (106) bei Erkennung eines bevorstehenden Ladevorgangs die Antriebscharakteristik des Fahrantriebs (78) vom Normalbetriebsmodus in den Ladebetriebsmodus umgeschaltet wird, und in einem nachfolgenden zweiten Überprüfungsschritt (110) bei Erkennung eines bereits laufenden Ladevorgangs der Ladebetriebsmodus aufrechterhalten oder aber eine nachträgliche Umschaltung vom Normalbetriebsmodus in den Ladebetriebsmodus erfolgt, sofern erkannt wird, dass die Umschaltung im ersten Überprüfungsschritt (106) unterblieben ist.

2. Verfahren nach Anspruch 1, **dadurch gekennzeichnet, dass** der Fahrantrieb (78) ein als IVT-Getriebe ausgebildeten Getriebes (82) mit stufenlos veränderbarem Übersetzungsverhältnis umfasst, wobei die Antriebscharakteristik durch eine aufgrund von Motorlast, Motordrehzahl sowie fahrerseitigen Fahrtgeschwindigkeitsvorgaben einzustellende Getriebeübersetzung bestimmt wird.

3. Verfahren nach Anspruch 1 oder , **dadurch gekennzeichnet, dass** von der Kontrolleinheit (46) zur Erkennung eines bevorstehenden Ladevorgangs Informationen hinsichtlich Position und Bewegungsbahn einer von der Ladeeinrichtung (18) umfassten Laderschwinge (32) und/oder eines Ladewerkzeugs (20), einer momentanen Fortbewegungsgeschwindigkeit bzw. Fortbewegungsrichtung des Arbeitsfahrzeugs (12), einer aktuellen Motordrehzahl eines von dem Fahrantrieb (78) umfassten Antriebsmotors (80) bzw. eines aktuellen Übersetzungsverhältnisses eines mit angetriebenen Rädern (54) des Arbeitsfahrzeugs (12) in Verbindung stehenden Getriebes (82), und/oder eines Betätigungszustands eines Bedienhebels (66) zur manuellen Steuerung der Ladeeinrichtung (18) ausgewertet werden.

4. Verfahren nach wenigstens einem der Ansprüche 1 bis 3, **dadurch gekennzeichnet, dass** von der Kontrolleinheit (46) zur Erkennung eines bereits laufenden Ladevorgangs Informationen hinsichtlich Position und Bewegungsbahn einer von der Ladeeinrichtung (18) umfassten Laderschwinge (32) und/oder eines Ladewerkzeugs (20), an einem Ladergestänge (24) der Ladeeinrichtung (18) auftretende Betätigungskräfte, einer momentanen Fortbewegungsgeschwindigkeit bzw. Fortbewegungsrichtung des Arbeitsfahrzeugs (12), einer aktuellen Motordrehzahl und/oder Motorlast eines von dem Fahrantrieb (78) umfassten Antriebsmotors (80) bzw. eines aktuellen Übersetzungsverhältnisses eines mit angetriebenen Rädern (54) des Arbeitsfahrzeugs (12) in Verbindung stehenden Getriebes (82), eines Betätigungszustands eines Bedienhebels (66) zur manuellen Steuerung der Ladeeinrichtung (18), und/oder eines an angetriebenen Rädern (54) des Arbeitsfahrzeugs (12) auftretenden Radschlupfs ausgewertet werden.

5. Verfahren nach wenigstens einem der Ansprüche 3 oder 4, **dadurch gekennzeichnet, dass** zur Erkennung eines bevorstehenden und/oder eines bereits laufenden Ladevorgangs zusätzlich Informationen eines Bilderfassungssystems zur Ladegutidentifikation (72) ausgewertet werden.

6. Verfahren nach Anspruch 4, **dadurch gekennzeichnet, dass** der Ladebetriebsmodus von der Kontrolleinheit (46) solange aufrechterhalten wird, wie ein bereits laufender Ladevorgang im zweiten Überprüfungsschritt (110) erkannt wird.

7. Verfahren nach Anspruch 4, **dadurch gekennzeichnet, dass** eine Umschaltung vom Ladebetriebsmodus in den Normalbetriebsmodus in einem dritten Überprüfungsschritt (112) unter dem Vorbehalt einer von der Kontrolleinheit (46) erkannten Beendigung des Ladevorgangs erfolgt.

8. Verfahren nach Anspruch 7, **dadurch gekennzeichnet, dass** von der Kontrolleinheit (46) zur Erkennung eines beendeten Ladevorgangs Informationen hinsichtlich Position und Bewegungsbahn einer von der Ladeeinrichtung (18) umfassten Laderschwinge (32) und/oder eines Ladewerkzeugs (20), an einem Ladergestänge (24) der Ladeeinrichtung (18) auftretende Betätigungskräfte, einer momentanen Fortbewegungsgeschwindigkeit bzw. Fortbewegungsrichtung des Arbeitsfahrzeugs (12), einer aktuellen Motordrehzahl und/oder Motorlast eines von dem Fahrantrieb (78) umfassten Antriebsmotors (80) bzw. eines aktuellen Übersetzungsverhältnisses eines mit angetriebenen Rädern (54) des Arbeitsfahrzeugs (12) in Verbindung stehenden Getriebes (82), eines Betätigungszustands eines Bedienhebels (66) zur manuellen Steuerung der Ladeeinrichtung (18), und/oder eines an angetriebenen Rädern (54) des Arbeitsfahrzeugs (12) auftretenden Radschlupfs ausgewertet werden.

9. Verfahren nach wenigstens einem der Ansprüche 3 bis 8, **dadurch gekennzeichnet, dass** der Betätigungszustand des Bedienhebels (66) von einer Einrichtung zur Handerkennung (68) abgleitet wird.
